# FASCICULE DE BREVET EUROPEEN

(11) **EP 0 354 832 B1**
(45) Date de publication et mention de la délivrance du brevet: **05.05.1993**
(21) Numéro de dépôt: 89402192.2
(22) Date de dépôt: 02.08.1989
(51) Int. Cl.: F41A 19/63, F41A 21/20

(54) **Lance-projectiles à commande par induction**
Abschussvorrichtung für Geschosse mit durch Induktion übertragenem Signal
Projectile launcher with induction transmitted command

(30) Priorité: 09.08.1988 FR 8810730
(43) Date de publication de la demande: 14.02.1990
(73) Titulaire: THOMSON-BRANDT ARMEMENTS, 92516 Boulogne-Billancourt (FR)
(72) Inventeur: Lamarque, Etienne, F-92045 Paris la Défense (FR); Rabuel, Jacques, F-92045 Paris la Défense (FR); Sikora, Jean, F-92045 Paris la Défense (FR)
(74) Mandataire: Benoit, Monique

(56) Documents cités:
- FR-A- 1 508 326
- FR-A- 2 431 673
- GB-A- 1 158 716
- US-A- 3 841 197
- US-A- 4 099 038
- US-A- 4 412 475

## Description

L'invention concerne un lance-projectiles à commande par induction.

Un lance-projectiles, tel qu'un lance-roquettes par exemple, est constitue d'une pluralité de tubes de guidage de projectiles réunis entre eux par des entretoises à l'intérieur d'une enveloppe, des moyens de liaison électriques assurant notamment la mise à feu et la télécommande des projectiles.

Il est connu, par le brevet français 2.431.673 déposé au nom de la Demanderesse et présentant un lance-projectiles selon le préambule de la revendication 1, d'utiliser des tubes de guidage en matière isolante et d'effectuer autour de ces derniers et de chaque projectile un bobinage d'induction par lequel il est possible de transmettre, sans l'intermédiaire de prises supplémentaires, les signaux et l'énergie nécessaire à la programmation, ainsi que la mise à feu de la roquette. Il se trouve qu'une telle structure ne présente pas les qualités de résistance mécanique requises dans le cas de certaines applications.

Le brevet GB-A-1.158.716 enseigne qu'il est connu d'utiliser des aciers amagnétiques pour des canons renfermant des mines magnétiques, dans le but d'empêcher l'activation de ces mines. Il indique cependant que les aciers inoxydables austénitiques ne conviennent par pour cette utilisation.

La présente invention a précisément pour objet de pallier l'inconvénient précité et concerne un lance-roquettes qui allie à la fois les avantages de la commande par induction et ceux d'une structure métallique très résistante, adaptée à cette utilisation.

Elle concerne également une nouvelle architecture permettant une mise en place de circuits de commande particulièrement protégés car ils se trouvent en grande partie à la périphérie de la structure.

L'invention concerne plus précisément un lance-projectile à commande par induction tel que défini dans les revendications.

L'invention sera mieux comprise à l'aide des explications qui vont suivre et des figures jointes parmi lesquelles :
- la figure 1 est une vue schématique illustrant un tube de guidage d'un projectile équipé de moyens de commande conformément à l'invention ;
- la figure 2 est une variante de réalisation ;
- la figure 3 illustre un détail de la structure conforme à l'invention ;
- la figure 4 illustre schématiquement la disposition les uns par rapport aux autres des moyens de commande selon l'invention.

Pour plus de clarté, les mêmes éléments portent les mêmes références dans toutes les figures.

Comme le montre la figure 1, un enroulement inducteur (2) est bobiné sur le tube de guidage qui, selon une caractéristique essentielle de l'invention, est un tube métallique (1), le métal constituant ce tube étant d'une nature déterminée comme cela est précisé ci-dessous. Un enroulement induit (3) est bobiné sur le projectile qui, dans le cas présent, est par exemple une roquette (100). Les enroulements doivent au moins à un instant donné se trouver face à face. Dans ces conditions, l'excitation de l'inducteur par des impulsions électriques permet de transmettre par voie électromagnétique de l'énergie et des informations au projectile par l'intermédiaire de l'induit (3).

La figure 1 illustre une variante dans laquelle, au repos, avant le lancement, l'inducteur (2) et l'induit (3) se font face.

La figure 2 illustre une variante dans laquelle l'induit (3) se présente face à l'inducteur (2) seulement lors de déplacement dans le tube de guidage (1) du projectile (100) qui, au repos, se trouve à l'arrière du tube (1). Dans ce cas, la longueur (1) de l'inducteur (2) est adaptée en fonction de la vitesse d'éjection (V) du projectile de telle sorte que l'induit (3) se trouve face à l'inducteur (2) durant un temps suffisant pour que la commande par induction puisse avoir lieu.

Comme cela a été dit précédemment, une caractéristique importante de l'invention réside dans le choix du matériau constituant le tube de guidage (1). Il s'agit d'un acier possédant les caractéristiques suivantes:
- une résistivité (ρ) la plus élevée possible pour diminuer au maximum les courants de Foucault;
- la perméabilité relative du matériau doit être la plus proche possible de 1, ce qui est la caractéristique d'un matériau amagnétique.

On constate que l'accroissement du pourcentage de nickel augmente la résistivité du matériau. Cependant, cet accroissement tend à diminuer la résistance mécanique de l'alliage. La Demanderesse a fait une sélection dans le choix du matériau qui conduit à l'obtention conjuguée d'une résistance mécanique du tube, et d'une résistance face aux agents agressifs résultant de la combustion du propulseur du projectile ou des gaz générés par la détente d'une charge d'expulsion, et ceci sans nuire à la résistivité qui est un paramètre essentiel dans l'application considérée, comme cela a été dit précédemment. Le matériau choisi pour le tube métallique (1) est un acier inoxydable austénitique tel que répondant à l'appellation normalisée de Z.6.CN.18-10 ou Z.2.CN.D.17-12.

Pour éviter tout risque de court-circuit, comme le montre la figure 3, les paliers (51) supportant le tube (1) sont isolés électriquement de celui-ci par une bague isolante (50).

La figure 4 illustre schématiquement une nouvelle architecture du circuit électrique mis en oeuvre selon la présente invention. Ce circuit comprend:
- un Boîtier Interface Lance-Roquettes, dit BILR (10);
- un palier porte-inducteur (22);
- une prise d'alimentation (33) du lance-roquettes;
- un flasque (44) pour prise de mise à feu des roquettes;
- trois câbles de liaison électrique A-B-C reliant entre eux ces sous-ensembles.

Le BILR (10) assure, à partir des ordres provenant de la prise (33), les fonctions énoncées ci-après. Il assure l'initiation des inducteurs (2) pour permettre la transmission par couplage électromagnétique de la charge et de la temporisation d'une fusée située sur la tête du projectile. Il génère des ordres de mise à feu du dispositif électropyrotechnique de la charge propulsive du projectile.

Selon une caractéristique de l'invention, l'électronique du BILR (10) est moulée dans un boîtier (70) métallique servant d'écran aux perturbations électromagnétiques. Ce boîtier (70) est fixé sur la partie supérieure de la structure (90) du lance-roquette, par exemple entre les points d'accrochage (71, 72) de l'ensemble à un aéronef (non représenté) qui le porte. Le palier porte-inducteurs (22) sert au positionnement des inducteurs (2) autour des tubes lanceurs (1) (dont un seul est représenté sur la figure 4), et ceci quelque soit leur nombre.

La prise (33) d'alimentation du lance-roquettes assure le transfert des informations entre l'aéronef et le BILR (10). Le flasque (44) servant de porte-prise de mise à feu est un palier situé à l'extrémité arrière du lance-roquettes. Il accomplit au moins deux fonctions: le maintien de chaque tube de guidage (100) et le support et le positionnement des prises de mise à feu correspondant à chacun des tubes.

Selon une autre caractéristique de l'invention, les câbles de liaison sont au nombre de trois, référencés (A), (B) et (C). Le premier (A) relie le BILR (10) à la prise d'alimentation (33) du lance-roquettes. Le second (B) relie le BILR (10) au palier (22) porte-inducteur (2). Le troisième (C) relie le BILR (10) au flasque (44) porte prises de mise à feu. Chacun de ces câbles qui sont blindés, comporte une pluralité de conducteurs également blindés. Ils sont fixés à la périphérie de la structure (90) contrairement à ce qui se passe dans l'art connu, tout en étant carénés, puis s'épanouissent au droit du flasque (44) et du palier (22) pour atteindre les inducteurs et les prises de mise à feu correspondants.

Il s'agit là d'une organisation simple du circuit électrique et des différents éléments de commande du lance-projectiles qui se trouvent à la périphérie de la structure.

L'invention s'applique à tous types de lance-projectiles fixes ou aéroportés. Elle assure une bonne résistance mécanique tout en permettant une commande électrique souple et sûre.

## Revendications

1. Lance-projectiles à commande par induction comportant une pluralité de tubes de guidage (1) des projectiles (100) équipés chacun respectivement d'un inducteur (2) et d'un induit (3) capable de transmettre par induction des signaux et l'énergie nécessaire à la charge, la programmation, la mise à feu des projectiles (100), caractérisé en ce que chacun de ces tubes de guidage (1) est réalisé en un acier inoxydable austénitique à résistivité (ρ) élevée conjuguée à une résistance mécanique capable d'assurer la fonction de guidage.

2. Lance-projectiles selon la revendication 1, caractérisé en ce que ledit acier inoxydable austénitique est du type correspondant à l'appellation normalisée Z.6.CN.18-10 ou Z.2.CN.D.17-12.

3. Lance-projectiles selon l'une quelconque des revendications précédentes, caractérisé en ce que l'inducteur (2) est positionné face à l'induit lorsque le projectile (100) est au repos dans son tube de guidage (1).

4. Lance-projectiles selon l'une quelconque des revendications précédentes, caractérisé en ce que l'inducteur (2) est positionné à l'avant du tube de guidage (1), côté sortie du projectile (100) et l'induit (3) est positionné sur le projectile (100) se trouvant au repos, à l'arrière du tube de guidage (1), la longueur (l) de l'inducteur (2) étant telle qu'en fonction de la vitesse (V) d'éjection du projectile (100), l'induit (3) de celui-ci se trouve face à l'inducteur (2) durant un temps suffisant pour que la commande par induction puisse s'accomplir.

5. Lance-projectiles selon l'une des revendications précédentes, caractérisé en ce que le tube (1) est supporté par des paliers (51) isolés électriquement par une bague isolante (50).

6. Lance-projectiles selon l'une des revendications précédentes, caractérisé en ce que ledit inducteur (2) est initié par un boîtier d'interface lance-roquettes, BILR (10), ledit boîtier étant moulé dans un boîtier métallique (70) fixé sur la partie supérieure du lance-projectiles.

7. Lance-projectiles selon l'une des revendications précédentes, caractérisé en ce qu'un conducteur blindé (A) relie le BILR (10) à une prise d'alimentation (33).

8. Lance-projectiles selon l'une des revendications précédentes, caractérisé en ce qu'un conducteur blindé (B) relie le BILR (10) à un palier (22) qui porte les inducteurs (2) bobinés sur les tubes de guidage (1).

9. Lance-projectiles selon l'une des revendications précédentes, caractérisé en ce qu'un conducteur blindé (C) relie le BILR (10) à un flasque (44) porte prise de mise à feu.

10. Lance-projectiles selon l'une des revendications 8 et 9, caractérisé en ce que ces conducteurs blindés (A, B, C) sont fixés à la périphérie du lance-projectiles tout en étant carénés, puis s'épanouissent au droit du flasque (44) et du palier (22) pour atteindre les inducteurs (2) et les induits (3).

## Patentansprüche

1. Induktiv gesteuerte Abschußvorrichtung für Geschosse mit einer Mehrzahl von Führungsrohren (1) für Geschosse (100), die je eine Primärspule (2) und eine Sekundärspule (3) besitzen, welche in der Lage sind, durch Induktion Signale und die für die Ladung, die Programmierung und die Zündung der Geschosse (100) notwendige Energie zu übertragen, dadurch gekennzeichnet, daß jedes der Führungsrohre (1) aus austenitischem rostfreiem Stahl mit einem hohen spezifischen elektrischen Widerstand (ρ) und einer mechanischen Widerstandsfähigkeit besteht, die die Führungsfunktion zu gewährleisten vermag.

2. Abschußvorrichtung nach Anspruch 1, dadurch gekennzeichnet, daß der austenitische rostfreie Stahl ein Stahl ist, der einem der Standardtypen Z.6.CN.18-10 oder Z.2.CN.D.17-12 entspricht.

3. Abschußvorrichtung nach einem beliebigen der vorhergehenden Ansprüche, dadurch gekennzeichnet, daß die Primärspule (2) gegenüber der Sekundärspule liegt, wenn das Geschoß (100) sich in seinem Führungsrohr (1) in Ruhestellung befindet.

4. Abschußvorrichtung nach einem beliebigen der vorhergehenden Ansprüche, dadurch gekennzeichnet, daß die Primärspule (2) im vorderen Bereich des Führungsrohrs (1) in der Nähe der Mündung für den Austritt des Geschosses (100) liegt und daß die Sekundärspule (3) auf dem Geschoß (100) in dessen Ruhelage im hinteren Teil des Führungsrohrs (1) liegt, wobei die Länge (l) der Primärspule (2) so gewählt ist, daß abhängig von der Abschußgeschwindigkeit (V) des Geschosses (100) die Sekundärspule (3) während einer ausreichend langen Zeit der Primärspule (2) gegenüberliegt, um die Induktionssteuerung durchzuführen.

5. Abschußvorrichtung nach einem der vorhergehenden Ansprüche, dadurch gekennzeichnet, daß das Rohr (1) von Lagern (51) getragen wird, die mittels eines Isolierrings (50) elektrisch isoliert sind.

6. Abschußvorrichtung nach einem der vorhergehenden Ansprüche, dadurch gekennzeichnet, daß die Primärspule (2) von einem Abschußschnittstellenblock BILR (10) angesteuert wird, der in ein auf dem oberen Bereich der Abschußvorrichtung befestigtes Metallgehäuse (70) eingegossen ist.

7. Abschußvorrichtung nach einem der vorhergehenden Ansprüche, dadurch gekennzeichnet, daß ein abgeschirmter Leiter (A) den Block BILR (10) mit einem Speiseanschluß (33) verbindet.

8. Abschußvorrichtung nach einem der vorhergehenden Ansprüche, dadurch gekennzeichnet, daß ein abgeschirmter Leiter (B) den Block BILR (10) mit einem Lager (22) verbindet, das die auf die Führungsrohre (1) aufgewickelten Primärspulen (2) trägt.

9. Abschußvorrichtung nach einem der vorhergehenden Ansprüche, dadurch gekennzeichnet, daß ein abgeschirmter Leiter (C) den Block BILR (10) mit einem Flansch (44) verbindet, der den Zündanschluß trägt.

10. Abschußvorrichtung nach einem der Ansprüche 8 und 9, dadurch gekennzeichnet, daß diese abgeschirmten Leiter (A, B, C) an der Peripherie der Abschußvorrichtung in verkleideter Form befestigt sind und sich dann in Höhe des Flansches (44) und des Lagers (22) auffächern, um die Primär- und Sekundärspulen (2, 3) zu erreichen.

## Claims

1. Projectile launcher with induction control comprising a plurality of guide tubes (1) for the projectiles (100), each being equipped with an inductor (2) and an armature (3) capable of transmitting by induction signals and the energy necessary for charging, programming and firing the projectiles (100), characterised in that each of these guide tubes (1) is made of an austenitic stainless steel with high resistivity (ρ) combined with a mechanical strength capable of ensuring the guiding function.

2. Projectile launcher according to Claim 1, characterised in that said austenitic stainless steel is of the type corresponding to the standardised designation Z.6.CN.18-10 or Z.2.CN.D.17-12.

3. Projectile launcher according to any one of the preceding claims, characterised in that the inductor (2) is positioned opposite the armature when the projectile (100) is at rest in its guide tube (1).

4. Projectile launcher according to any one of the preceding claims, characterised in that the inductor (2) is positioned at the front of the guide tube (1), on the projectile (100) exit side, and the armature (3) is positioned on the projectile (100) which is situated at rest, at the rear of the guide tube (1), the length (l) of the inductor (2) being such that, as a function of the speed (V) of ejection of the projectile (100), the armature (3) of the latter is situated opposite the inductor (2) for a time sufficient for the induction control to be completed.

5. Projectile launcher according to one of the preceding claims, characterised in that the tube (1) is supported by bearings (51) which are electrically insulated by an insulating ring (50).

6. Projectile launcher according to one of the preceding claims, characterised in that said inductor (2) is initiated by a rocket-launcher interface box, RLIB (10), said box being moulded in a metal box (70) fixed onto the upper part of the projectile launcher.

7. Projectile launcher according to one of the preceding claims, characterised in that a shielded conductor (A) connects the RLIB (10) to a supply plug (33).

8. Projectile launcher according to one of the preceding claims, characterised in that a shielded conductor (B) connects the RLIB (10) to a bearing (22) which carries the inductors (2) wound on the guide tubes (1).

9. Projectile launcher according to one of the preceding claims, characterised in that a shielded conductor (C) connects the RLIB (10) to an ignition-connector carrier endplate (44).

10. Projectile launcher according to one of Claims 8 and 9, characterised in that these shielded conductors (A, B, C) are fixed to the periphery of the projectile launcher while being streamlined, then spreading at right angles to the endplate (44) and the bearing (22) in order to reach the inductors (2) and the armatures (3).
